# EUROPÄISCHE PATENTSCHRIFT

(11) **EP 0 388 650 B1**
(45) Veröffentlichungstag und Bekanntmachung des Hinweises auf die Patenterteilung: **12.05.1993**
(21) Anmeldenummer: 90103386.0
(22) Anmeldetag: 22.02.1990
(51) Int. Cl.: E01F 9/08

(54) **Markierungselement**
Traffic surface-marking element
Elément de signalisation horizontale

(30) Priorität: 23.02.1989 DE 3905597
(43) Veröffentlichungstag der Anmeldung: 26.09.1990
(73) Patentinhaber: Benaburger, Jürgen, D-90453 Nürnberg (DE); Langbrandner, Josef, D-93180 Deuerling (DE)
(72) Erfinder: Benaburger, Jürgen, D-90453 Nürnberg (DE); Langbrandner, Josef, D-93180 Deuerling (DE)
(74) Vertreter: Hafner, Dieter, Dr.rer.nat., Dipl.-Phys.

(56) Entgegenhaltungen:
- EP-A- 0 037 211
- EP-A- 0 125 785
- CH-A- 195 586
- DE-A- 1 926 703
- DE-A- 2 917 953
- DE-A- 3 334 927
- DE-A- 3 607 866
- DE-A- 3 719 261
- DE-U- 8 809 631
- DE-U- 8 902 167
- DE-U- 8 903 093
- GB-A- 2 182 700
- GB-A- 2 212 194
- US-A- 3 334 554
- US-A- 4 552 089

## Beschreibung

Die vorliegende Erfindung betrifft ein längliches Markierungselement für Straßen aus einem aufrollbaren Grundkörper aus Gummi oder flexiblem Kunststoff zur Auflage auf einer Straßenoberfläche, welcher eine Markierungseinrichtung aufweist und im Einsatz auf der Straßenoberfläche aufliegt, wobei die Verbindung Grundkörper und Straßenoberfläche rutschfest aber lösbar und wiederherstellbar ist.

Straßenmarkierungen werden zur Markierung von Fahrbahnen bzw. Fahrspuren auf Straßenbelägen verwendet, um dem Verkehr eine leichte Orientierung zu ermöglichen. Beispielsweise im Baustellenbereich finden vorübergehende Straßenmarkierungen, z.B. zur Bildung von Umleitungen und dgl. bevorzugt Anwendung. Straßenmarkierungen können aber auch zur Markierung von Fahrbahnen, Parkplätzen, Ausfahrten etc. Verwendung finden. Im Falle von Baustellen, Ausbesserungsarbeiten und dgl. ist es oftmals notwendig, den Verkehr auf eine neu zu markierende Fahrbahn zeitweise umzuleiten. Die hierzu zu verwendende Markierung muß sich von der eigentlichen, ständigen Straßenmarkierung deutlich abheben.

Aus der GB-A 2 182 700 ist bereits ein gattungsgemäßes, wiederverwendbares Markierungselement bekannt. Dieses Markierungselement ist als Band ausgebildet und aufrollbar, die Verbindung zwischen dem Band und der Straßenoberfläche erfolgt z.B. durch Verbolzung, Vernietung, Verklebung oder durch Beschweren des Bandes durch Leithüte, um jeweils eine gute Lagestabilität des Markierungselements zu erzielen. Aufgrund dieser Befestigungsmaßnahmen ist das Verlegen bzw. die Entfernung von Markierungselementen dieser Art auf der Straßenoberfläche aufwendig.

Aus der EP-A 0 387 523 (Stand der Technik nach Art. 54(3) EPÜ) ist eine Verkehrsleiteinrichtung, insbesondere zum Markieren von um Autobahn-Baustellen, Arbeitsstellen oder dgl. führenden Fahrbahnen bekannt, die lose auf dem Boden aufliegt und aus flachen, miteinander verbundenen Gliedern besteht, welche an ihrer Oberseite eine Warnfarbe aufweisen. Zur Verhinderung des Verrutschens der Gliederkette auf dem Boden sind an deren Unterseite Ausnehmungen zur Aufnahme von Einsätzen aus weichelastischem Material vorgesehen. Ferner können die Glieder der Gliederkette aus der Unterseite herausragende, krallenartige Vorsprünge zum Einkrallen in den Auflageboden aufweisen.

Der Erfindung liegt die Aufgabe zugrunde, ein Markierungselement entsprechend dem Oberbegriff des Anspruchs 1 zu schaffen, daß bei guter Lagestabilität im Einsatz auf einfache Weise auf der Straßenoberfläche verlegt und von dieser wieder entfernt werden kann.

Diese Aufgabe wird erfindungsgemäß dadurch gelöst, daß der Grundkörper zur Bewirkung einer über seine Gesamtlänge verlaufenden, zur Straßenoberfläche hin konkav gerichteten Wölbung quer zur Längsrichtung der Markierung vorgespannt ist. Hierdurch ergibt sich beim Überfahren des ausgelegten Markierungselements eine gewisse Verkeilung mit der Straßenoberfläche, die zusammen mit einem kurzfristigen Ansaugeffekt zu einer guten Lagestabilität führt. Aufgrund der konkaven Wölbung der Unterseite des Markierungselements wird der zusätzliche Vorteil geschaffen, daß das Markierungselement bereits beim Verlegen eine gewisse seitliche Verrutschstabilität aufweist und hierdurch die gekrümmte Linie in einfacher Weise (auch maschinell verlegt werden kann). Durch das hohe spezifische Gewicht des Grundkörpers wird das Verlegen des Markierungselements erleichtert und der Reibungswiderstand zwischen dem Grundkörper und der Straßenoberfläche erhöht.

Zweckmäßigerweise ist als Markierungseinrichtung eine Markierungsfolie, welche farbig, reflektierend, fluoreszierend etc. sein kann, vorgesehen, wobei Markierungsfolie und Grundkörper über ein Verbindungsmittel fest verbunden sind.

Als Verbindungsmittel ist zweckmäßigerweise eine dauerelastische Klebung vorzusehen. Eine derartige Klebung hat den Vorteil, daß die Klebung selbst einer gewissen Elastizität zugänglich ist. Eine andere Möglichkeit in der Verbindung von Grundkörper und Markierungsfolie besteht in der Durchführung einer Verschweißung oder Vulkanisierung von Grundkörper und Markierungsfolie.

Die Ausgestaltung nach Anspruch 3, welche dadurch gekennzeichnet ist, daß die Markierungsfolie mehrere Schnitte aufweist, besitzt den Vorteil, daß Dehnungsunterschiede zwischen Grundkörper und Markierungsfolie ausgeglichen werden können.

Als Markierungseinrichtung kann eine flüssig aufgetragene oder aufgespritzte Markierungsschicht vorgesehen werden.

Alternativ hierzu kann der Grundkörper jedoch auch selbst einen farbigen, reflektierenden, leuchtenden oder fluoreszierenden Zusatz enthalten und/oder an seiner Oberseite als Markierungseinrichtung wirkende integrale Unebenheiten aufweisen. Hiermit wird gewährleistet, daß der Grundkörper quasi selbst als Markierungseinrichtung wirkt. Auf eine zusätzliche Markierungsfolie kann bei dieser Ausgestaltung verzichtet werden.

Die Ausgestaltung nach Anspruch 4 ist dadurch gekennzeichnet, daß als Grundkörper ein aufrollbares Band vorgesehen ist. Ein Band hat den Vorteil, daß es einerseits leicht aufrollbar ist, andererseits mit einem derartigen, aus einem Band geformten Grundkörper jeder im Straßenverkehr vorkommende Markierungsradius durch seitliche Krümmung des Bands selbst erzeugt werden kann.

Alternativ zu obiger Ausgestaltung ist eine weitere Ausgestaltung des erfindungsgemäßen Markierungselements dadurch gekennzeichnet, daß das Gummi- oder Kunstoffband aus einem aufrollbaren Verbund einzelner Gliedstücke besteht, welche miteinander vorzugsweise durch einen Stahldraht oder dgl. gekoppelt sind. Zweckmäßigerweise sind die einzelnen Gliedstücke an deren gegenüberliegenden Seitenbereichen abgerundet, wodurch in einfacher Weise Krümmungsradien der aus den einzelnen Gliedstücken bestehenden Markierungsstrecke erzeugbar sind.

Das Gummiband besteht vorzugsweise aus Neoprene, das flexible Kunststoffband aus einem Elastomer.

Gemäß einer weiteren Ausgestaltung des erfindungsgemäßen Markierungselements können an der des Straßenoberfläche zugewandten Seite des Grundkörpers zusätzliche Saugeinrichtungen vorgesehen sein, welche bei Belastung des Markierungselements einen Festhalteeffekt aufgrund einer Ansaugwirkung analog eines Saugnapfs bewirken. Zweckmäßigerweise können als Saugeinrichtung zur Straßenoberfläche hin geöffnete Poren und/oder mindestens eine größere Ausnehmung vorgesehen sein, welche bei Belastung ein Verdrängen der Luft bewirken und bei nach Belastung erfolgender Kontraktion des elastischen Grundkörpers ein Unterdruck entsteht. Hierdurch wird die Ansaugwirkung des aufrollbaren Markierungselements zusätzlich erhöht und damit die Verrutschstabilität noch gesteigert.

Alternativ hierzu kann eine andere Ausführungsform des erfindungsgemäßen Markierungselements an der Unterseite des Bands bzw. der einzelnen Gliedstücke mit einem doppelseitig klebenden Klebeband versehen sein. Dies ist insbesondere bei sehr langfristigen Baustellen mit einer lang anhaltenden Dauerbelastung des Markierungselements vorteilhaft. Zweckmäßigerweise sollte als Klebeband ein nachträglich abziehbares Klebeband verwendet werden.

Die Ausgestaltungen der Ansprüche 9 und 10 besitzen den Vorteil, daß eine gewisse materialspezifische Remanenz, d. h. das Bestreben des Materials, kurz nach dem Abrollvorgang in die Aufrollposition zurückzugehen, vermieden wird, wobei gleichzeitig die Flexibilität des elastischen Grundkörpers beibehalten wird. Im übrigen wirken die Einlagen als Armierung.

Zweckmäßigerweise können zusätzlich an der der Unterfläche abgewandten Seite flexible Reflektoren und/oder Sichtzeichen, beispielsweise Gummifähnchen vorgesehen sein, welche entweder direkt am Grundkörper oder aber an der Markierungsfolie angebracht sind. Hierdurch kann ein zusätzlicher Markierungseffekt erzielt werden. Dieses zusätzlichen Reflektoren und/oder Sichtzeichen können aufgrund ihrer Flexibilität während des Aufrollens am Markierungselement belassen werden.

Eine weitere Ausgestaltung des erfindungsgemäßen Markierungselements ist dadurch gekennzeichnet, daß sie Seitenkanten des Bands bzw. der einzelnen Gliedstücke zur Oberseite hin sich verjüngend ausgebildet sind. Dies hat den Vorteil, daß beim Überfahren des Markierungselements eine parallel zur Berührungsfläche von Grundkörper und Unterfläche verlaufende, störende Kraftkomponente vermieden wird.

Die Länge der Markierungselemente liegt in einem Bereich von 1,0 m - 50,0 m, vorzugsweise 1,0 m - 20,0 m.

Die Stärke des Grundkörpers liegt zweckmäßigerweise in einem Bereich von 3 mm - 70 mm, vorzugsweise 10 mm - 12 mm. Eine derartige Auslegung des Grundkörpers gewährleistet eine ausreichende Seitenflexibilität zur Durchführung von kontinuierlich gekrümmten Markierungen.
Um die einzelnen Markierungselemente miteinander verbinden zu können, weisen diese zweckmäßigerweise an jedem Ende des Markierungselements ein Kupplungsteil auf, welches in Form eines eine Verbindung mit dem anschließenden Markierungselements gewährleistenden Klettverschlusses ausgebildet sein kann oder als Kupplungsteil ein speziell ausgeformtes Kunststoffteil vorgesehen ist, welches in ein komplementär geformtes Kunststoffteil am benachbarten Markierungselement eingreift. Hierdurch können beliebig lange Markierungen vollzogen werden.

Unteransprüche 14 betrifft - unabhängig beansprucht - eine Straßenmarkierung unter Verwendung mindestens eines Markierungselementes gemäß der Erfindung.

Im Folgenden wird eine zweckmäßige Ausgestaltung des erfindungsgemäßen Markierungselements anhand der Zeichnungen näher erläutert. Es zeigen:
- Fig. 1: eine Draufsicht auf das erfindungsgemäße Markierungselement;
- Fig. 2: eine Schnittdarstellung entlang der Linie I-I in Fig. 1;
- Fig. 3: eine Seitenansicht des Markierungselements nach Fig. 1 oder 2;
- Fig. 4: eine Draufsicht auf den Verbindungsbereich zweier Markierungselemente gemäß einer weiteren Ausgestaltung der vorliegenden Erfindung;
- Fig. 5: eine Seitenansicht des Verbindungsbereichs zweier Markierungselemente nach Fig. 4;
- Fig. 6: eine Schnittdarstellung des Verbindungsbereichs zweier Markierungselemente entlang der Linie II-II in Fig. 4;
- Fig. 7: eine Draufsicht auf eine weitere Ausgestaltung des erfindungsgemäßen Markierungselements, bei dem der Grundkörper aus einzelnen Gliedstücken besteht;
und
- Fig. 8: die Darstellung gemäß Fig. 7 in Seitenansicht.

Bezugszeichen 1 in Fig. 1 bezeichnet ein Markierungselement. Das Markierungselement umfaßt einen als aufrollbares Band 2 ausgebildeten Grundkörper, welcher auf einer in Fig. 2 dargestellten Straßenoberfläche 4 aufliegt. Das Band 2 trägt, wie aus Fig. 2 ersichtlich, an seiner Oberseite eine Markierungsfolie 3, welche mit dem Band 2 fest verbunden ist. Die Verbindung von Band 2 und Markierungsfolie 3 wird durch eine nicht dargestellte, dauerelastische Klebung gewährleistet.

Für das Band 2 wird Gummi, beispielsweise Neoprene, verwendet. Das spezifische Gewicht des zu verwendenden Gummis soll hoch sein, damit ein Verschieben bzw. Verrutschen des Markierungselements 1 ausgeschlossen wird. Die Stärke des Bands 2 bzw. Gummibands liegt vorzugsweise in einem Bereich von 10 mm - 12 mm. In diesem Bereich ist sowohl eine gute Aufrollbarkeit als auch eine ausreichende Querflexibilität des Markierungselements gewährleistet.

Zur Erhöhung der Ansaugfähigkeit und damit zur Verbesserung der Haftfähigkeit des Markierungselements 1 ist das Gummiband quer zu seiner Längsrichtung, wie in Fig. 2 durch die gestrichelte Spannungslinie 12 skizziert, vorgespannt.

Die Seitenkanten des Gummibands sind zur Oberseite des Markierungselements 1 hin verjüngend ausgebildet, damit beim Überfahren des Markierungselements 1 eine parallel zur Unterfläche 4 wirksame Kraft möglichst klein gehalten wird. Auch hierdurch wird die Positionsstabilität des Markierungselements verbessert.

Wie aus den Fig. 1 - 3 ersichtlich wird, weist das Markierungselement 1 an dessen beiden Endbereichen je eine Klettfläche 7, 7' auf. Die Klettfläche 7 ist an einem Markierungsfolien-freien Oberflächenbereich des Gummibands angeordnet, die zweite Klettfläche 7' befindet sich an der Unterseite eines über das Ende des Gummibands hinausstehenden Markierungsfolienbereichs. Hierdurch können die einzelnen Markierungselemente in einfacher Weise aneinandergefügt und miteinander verbunden werden.

Fig. 4 zeigt eine weitere Ausgestaltung des erfindungsgemäßen Markierungselements, bei dem anstelle einer Klettfläche ein besonders geformtes Kunststoffteil 8 vorgesehen ist. Das Kunststoffteil 8 ist fest mit dem Gummiband verbunden und weist eine kreisförmige Ausnehmung 13 auf. Die Ausnehmung wird durch die etwas zur Mittellinie des Markierungselements gerichteten Vorsprünge 14 begrenzt. In diese Ausnehmung 13 greift ein komplementär ausgebildetes, mit dem benachbarten Gummiband fest verbundenes Kunststoffteil 9 ein, wodurch eine feste, aber drehbare Verbindung zwischen zwei Markierungselementen geschaffen wird.

Um einen festen Sitz dieser Verbindungsstelle auf der Unterfläche 4 bzw. der Straße zu gewährleisten, können die Kunststoffteile 8, 9 aus einem Kunststoff mit hohem spezifischem Gewicht bestehen, jedoch können diese Kunststoffteile in äquivalenter Weise auch durch ein Gewicht beschwert werden. Anstelle der Verwendung eines Kunststoffteils ist auch die Verwendung eines Metallteils denkbar.

Wie aus den Fig. 5 und 6 ersichtlich, besitzt das komplementär ausgebildete Kunststoffteil 9 eine kuppelförmige Form, in welche zwei in Längsrichtung weisende Ausnehmungen 11 eingeformt sind. An der jeweils innenliegenden Seitenfläche der Ausnehmung 11 sind zusätzliche Reflektoren 10 angeordnet.

Die Länge der zu verwendenden Markierungselemente liegt in einem Bereich von 1,0 m - 50,0 m, vorzugsweise 1,0 m - 20,0 m. Die Breite der Markierungsfläche, d. h. der auf dem Gummiband angeordneten Markierungsfolie 3 entspricht den aus der Straßenverkehrsordnung bekannten Vorgabegrößen.

Aus Fig. 7 ist eine weitere Ausgestaltung des erfindungsgemäßen Markierungselements 1 ersichtlich. Der Grundkörper 2 besteht hierbei aus einer Vielzahl von Gliedstücken 15, welche durch einen Stahldraht 16 miteinander in Verbindung stehen. Die Gliedstücke 15 sind an ihren gegenüberliegenden Seitenflächen abgerundet, so daß in einfacher Weise beliebige Krümmungsradien durch Verlegen der einzelnen Gliedstücke 15 erzielbar sind. Im übrigen können zur Herstellung der Verbindung der einzelnen Gliedstücke 15 mit der Fahrbahnoberseite bzw. zur Erzielung eines Markierungseffekts die gleichen Maßnahmen angewendet werden, wie sie bei einem durchgehenden Grundkörper zur Anwendung kommen.

Das Verlegen der erfindungsgemäßen Markierungselemente erfolgt durch einfaches Ausrollen der Elemente entlang einer Vormarkierung, wobei bei einer längeren Strecke mehrere Markierungselemente untereinander verbunden werden. Das Ausrollen der Markierungselemente kann unter Zuhilfenahme einer geeigneten Vorrichtung auch maschinell erfolgen.

Durch das hohe Gewicht sowie die Flexibilität des Gummibands einerseits als auch durch die Vorspannung des Gummibands andererseits zeichnet sich das erfindungsgemäße Markierungselement ganz besonders durch eine enorme Lagestabilität - auch beim Überfahren derartiger Markierungselemente - aus. Aufgrund der geringen Stärke des Gummibands sowie der Flexibilität des gummiartigen Materials können beliebige, bei Straßenmarkierungen vorkommende Krümmungsradien durch das Markierungselement selbst vollzogen werden. Ein weiterer Vorteil besteht darin, daß das erfindungsgemäße Markierungselement auch bei nasser Fahrbahn angebracht werden kann. Im Falle einer Abnutzung oder eines Verschleisses der Markierungsfolie kann das als Grundkörper dienende Gummiband von neuem beschichtet werden. Nicht zuletzt trägt die Erfindung auch einen Teil zum Umweltschutz bei, da das Markierungselement wiederverwendbar ist, wohingegen bisher bekannte Markierungsfolien, Markierungsknöpfe o. dgl. oftmals unter dem Begriff "Sondermüll" zu subsumieren sind.

Alles in allem bietet die Erfindung im Vergleich zu den bisher bekannten Markierungselementen eine wesentliche Bereicherung des Standes der Technik.

## Patentansprüche

1. Längliches Markierungselement für Straßen aus einem aufrollbaren Grundkörper aus Gummi oder flexiblem Kunststoff zur Auflage auf einer Straßenoberfläche (4), welcher eine Markierungseinrichtung aufweist und im Einsatz auf der Straßenoberfläche aufliegt, wobei die Verbindung zwischen Grundkörper und Straßenoberfläche (4) rutschfest aber lösbar und wiederherstellbar ist,
**dadurch gekennzeichnet,**
daß der Grundkörper (2) zur Bewirkung einer über seine Gesamtlänge verlaufenden, zur Straßenoberfläche (4) hin konkav gerichteten Wölbung quer zur Längsrichtung des Markierungselements (1) vorgespannt ist.

2. Markierungselement nach Anspruch 1
**dadurch gekennzeichnet,**
daß als Markierungseinrichtung eine Markierungsfolie (3) vorgesehen ist und Markierungsfolie (3) und Grundkörper über ein Verbindungsmittel fest verbunden sind.

3. Markierungselement nach Anspruch 2,
**dadurch gekennzeichnet,**
daß die Markierungsfolie (3) mehrere Schnitte (6) aufweist.

4. Markierungselement nach mindestens einem der vorhergehenden Ansprüche,
**dadurch gekennzeichnet,**
daß als Grundkörper ein aufrollbares Band (2) vorgesehen ist.

5. Markierungselement nach Anspruch 4
**dadurch gekennzeichnet,**
daß das Gummi- oder Kunststoffband aus einem aufrollbaren Verbund einzelner Gliedstücke (15) besteht.

6. Markierungselement nach mindestens einem der vorhergehenden Ansprüche,
**dadurch gekennzeichnet,**
daß an der Straßenoberfläche (4) zugewandten Seite des Bandes (2) bzw. der einzelnen Gliedstücke (15) Saugeinrichtungen vorgesehen sind, welche bei Belastung des Markierungselements einen Festhalteeffekt aufgrund einer Ansaugwirkung analog eines Saugnapfs bewirken.

7. Markierungselement nach Anspruch 6,
**dadurch gekennzeichnet,**
daß als Saugeinrichtung zur Straßenoberfläche hin geöffnete Poren und/oder mindestens eine größere Ausnehmung (13) vorgesehen sind.

8. Markierungselement nach mindestens einem der vorhergehenden Ansprüche,
**dadurch gekennzeichnet,**
daß an der Unterseite des Bandes (2) bzw. der Gliedstücke (15) ein doppelseitiges klebendes Klebeband vorgesehen ist.

9. Markierungselement nach mindestens einem der vorhergehenden Ansprüche,
**dadurch gekennzeichnet,**
daß das Band (2) Einlagen umfaßt, welche aus einem elastischen, federnden Material bestehen.

10. Markierungselement nach Anspruch 9,
**dadurch gekennzeichnet,**
daß als Einlagen Federstahldrähte, Federstahldrahtstücke und/oder Faserstoffe, insbesondere Glasfasern vorgesehen sind.

11. Markierungselement nach mindestens einem der vorhergehenden Ansprüche,
**dadurch gekennzeichnet,**
daß die Seitenflächen des Bandes (2) bzw. der einzelnen Gliedstücke (15) zur Oberseite hin sich verjüngend ausgebildet sind.

12. Markierungselement nach mindestens einem der vorhergehenden Ansprüche,
**dadurch gekennzeichnet,**
daß an jedem Ende des Bandes (2) ein Kupplungsteil vorgesehen ist.

13. Markierungselement nach Anspruch 12,
**dadurch gekennzeichnet,**
daß das Kupplungsteil ein hohes spezifisches Gewicht aufweist oder beschwert ist.

14. Straßenmarkierung,
**dadurch gekennzeichnet,**
daß die Straßenmarkierung mindestens ein Markierungselement (1) gemäß mindestens einem der Ansprüche 1 - 13 aufweist.

## Claims

1. An elongate element for the marking of roads and consisting of a roll-on basic body of rubber or flexible synthetic plastics material which rests on a road surface (4), comprises a marking means and, while in use, rests on the surface of the road, the connection between the basic body and the road surface (4) being non-slip while being separable and restorable, characterised in that the basic body (2) is pre-tensioned transversely to the longitudinal direction of the marking element (1) in order to produce, extending over its total length, a curvature which is directed concavely in relation to the road surface (4).

2. A marking element according to Claim 1, characterised in that the marking device provided is a marking film (3) and in that the marking film (3) and the basic body are rigidly connected by a connecting means.

3. A marking element according to Claim 2, characterised in that a plurality of cuts (6) are provided in the marking foil (3).

4. A marking element according to at least one of the preceding Claims, characterised in that a rolling strip (2) is provided as the basic body.

5. A marking element according to Claim 4, characterised in that the rubber or synthetic plastics strip consists of a rolling composite assembly of individual member pieces (15).

6. A marking element according to at least one of the preceding Claims, characterised in that on that side of the strip (2) or of the individual member pieces (15) which is towards the road surface (4) there are suction devices which, when the marking element is under load, produce a hold-fast effect due to a suction-applying action similar to that of a suction cap.

7. A marking element according to Claim 6, characterised in that pores and/or at least one relatively large recess (13) open towards the surface of the road are provided to act as the suction means.

8. A marking element according to at least one of the preceding Claims, characterised in that a double-sided adhesive strip is provided on the underside of the strip (2) or of the member pieces (15).

9. A marking element according to at least one of the preceding Claims, characterised in that the strip (2) comprises inserts which consist of an elastic resilient material.

10. A marking element according to Claim 9, characterised in that spring steel wires, spring steel wire portions and/or fibrous substances, particularly glass fibres, are provided as the inserts.

11. A marking element according to at least one of the preceding Claims, characterised in that the lateral surfaces of the strip (2) or of the individual member pieces (15) are constructed so that they taper towards the upper surface.

12. A marking element according to at least one of the preceding Claims, characterised in that a coupling part is provided at each end of the strip (2).

13. A marking element according to Claim 12, characterised in that the coupling part has a high specific weight or is weighted.

14. A road marker, characterised in that the road marker comprises at least one marking element (1) according to at least one of Claims 1 to 13.

## Revendications

1. Elément allongé de marquage pour routes, formé d'un corps de base enroulable, en caoutchouc ou matière plastique flexible, qui est destiné à être déposé sur la surface (4) d'une route et qui comprend un dispositif de marquage et repose, lors de l'emploi, sur la surface de la route, la liaison entre le corps de base et la surface de la route (4) étant une liaison résistant au glissement, mais pouvant être annulée et réétablie, caractérisé en ce que le corps de base (2) est soumis à une précontrainte transversalement à la direction longitudinale de l'élément de marquage (1) de façon à former une voûte s'étendant sur toute la longueur de l'élément et présentant une concavité tournée vers la surface (4) de la route.

2. Elément de marquage suivant la revendication 1, caractérisé en ce que, comme dispositif de marquage, il est prévu une feuille de marquage (3) et en ce que la feuille de marquage (3) et le corps de base sont fixés l'un à l'autre par un moyen de liaison.

3. Elément de marquage suivant la revendication 2, caractérisé en ce que la feuille de marquage (3) comporte de multiples fentes (6).

4. Elément de marquage suivant l'une au moins des revendications précédentes, caractérisé en ce que, comme corps de base, il est prévu une bande (2) enroulable.

5. Elément de marquage suivant la revendication 4, caractérisé en ce que la bande de caoutchouc ou matière plastique est constituée d'un assemblage, enroulable, d'éléments articulés (15) séparés.

6. Elément de marquage suivant l'une au moins des revendications précédentes, caractérisé en ce que, sur la face de la bande (2) ou des éléments articulés (15) séparés qui est tournée vers la surface (4) de la route, il est prévu des dispositifs d'aspiration qui, lorsque l'élément de marquage est soumis à une charge, ont un effet d'immobilisation sous l'effet d'une action d'aspiration analogue à celle d'une ventouse.

7. Elément de marquage suivant la revendication 6, caractérisé en ce que, comme dispositif d'aspiration, il est prévu des pores s'ouvrant vers la surface de la route et/ou au moins un évidement (13) d'assez grandes dimensions.

8. Elément de marquage suivant l'une au moins des revendications précédentes, caractérisé en ce que, sur la face inférieure de la bande (2) ou des éléments articulés (15), il est prévu une bande adhésive double-face.

9. Elément de marquage suivant l'une au moins des revendications précédentes, caractérisé en ce que la bande (2) contient des pièces rapportées en une matière élastique agissant à la façon d'un ressort.

10. Elément de marquage suivant la revendication 9, caractérisé en ce que, comme pièces rapportées, il est prévu des fils d'acier à ressort, des tronçons de fil d'acier à ressort et/ou des matières en fibre, notamment des fibres de verre.

11. Elément de marquage suivant l'une au moins des revendications précédentes, caractérisé en ce que les surfaces latérales de la bande (2) ou des éléments articulés (15) séparés convergent vers la face supérieure.

12. Elément de marquage suivant l'une au moins des revendications précédentes, caractérisé en ce qu'une pièce d'accouplement est prévue à chaque extrémité de la bande (2).

13. Elément de marquage suivant la revendication 12, caractérisé en ce que la pièce d'accouplement possède une densité élevée ou est lestée.

14. Marquage de route, caractérisé en ce qu'il comprend au moins un élément de marquage (1) suivant l'une au moins des revendications 1 à 13.
